# EUROPÄISCHE PATENTANMELDUNG

(11) **EP 0 396 869 A1**
(43) Veröffentlichungstag der Anmeldung: **14.11.1990**
(21) Anmeldenummer: 90104595.5
(22) Anmeldetag: 10.03.1990
(51) Int. Cl.: E05G 1/10, G08B 13/12

(54) **Alarmvorrichtung zur Sicherung von Flächen**

(30) Priorität: 09.05.1989 DE 3915068; 07.11.1989 DE 3937496
(71) Anmelder: Matouschek, Thomas, D-72584 Hülben (DE); Matouschek, Erich, D-72584 Hülben (DE)
(72) Erfinder: Matouschek, Thomas, D-72584 Hülben (DE); Matouschek, Erich, D-72584 Hülben (DE)

(57) **Zusammenfassung**

Es wird eine Alarmvorrichtung zur Sicherung von Flächen, wie Tresorflächen, Münzautomatenflächen oder dgl., vorgeschlagen bei der auf ein platten- oder folienartiges Trägermaterial (1) (Vlies, Folie u.s.w.) in engem Abstand nebeneinanderliegende Bahnen eines elektrisch an eine Alarmanlage angeschlossenen Stromleiters (2) durch Aufnähen, Aufsteppen, Aufsticken oder dgl. aufgebracht sind. Der Stromleiter (2) wird mit einer elektrischen Spannung oder einem Strom beaufschlagt. Ein Spannungs- oder Stromabfall, verursacht z.B. durch Abreißen bei physischer Einwirkung, löst über eine Elektronik der Alarmvorrichtung einen Alarm aus.

## Beschreibung

Die Erfindung betrifft eine Alarmvorrichtung zur Sicherung von Flächen, wie Tresorflächen, Münzautomatenflächen oder dgl., mit einem platten- oder folienartigen Trägermaterial, auf dem in engem Abstand nebeneinander liegende Bahnen eines elektrisch an eine Alarmanlage angeschlossenen Stromleiters aufgebracht sind.

Um Wertbehältnisse, wie Tresore, Münzautomaten oder dgl., gegen unberechtigtes öffnen, z.B. durch Aufsägen, Aufbohren, Aufbrechen oder dgl. zu schützen, werden Stromleiter innerhalb der äußeren Wandung des Wertbehälters verlegt und mit einer elektrischen Spannung oder einem elektrischen Strom durch eine elektronische Alarmanlage beaufschlagt. Bei einer Unterbrechung durch physische Einwirkung wird ein Alarm ausgelöst.

Eine derartige Alarmanlage ist aus der DE 05 2148 570 bekannt. Dort wird vorgeschlagen, die Stromleiter aufzukleben, aufzudrucken oder aufzupressen.

Dies macht ein zeitaufwendiges und teures Verfahren erforderlich, wobei die Zuverlässigkeit der Befestigung nicht sehr groß ist, so daß diese Art der Absicherung in der Praxis kaum zur Anwendung kommen dürfte.

Eine Aufgabe der vorliegenden Erfindung besteht daher darin, eine kostengünstig herstellbare und qualitativ hochwertige Stromleiterfläche für eine Alarmvorrichtung zur Sicherung von Flächen zu schaffen.

Diese Aufgabe wird erfindungsgemäß durch die kennzeichnenden Merkmale des Anspruchs 1 gelöst.

In den beigefügten Zeichnungen sind Ausführungsbeispiele der Erfindung dargestellt. Es zeigen:
Figur 1 ein erstes Ausführungsbeispiel mit einem in engem Abstand in parallelen Bahnen schneckenartig verlaufenden Stromleiter,
Figur 2 ein zweites Ausführungsbeispiel mit parallel hin- und herlaufenden Bahnen eines Stromleiters und
Figur 3 eine vergrößerte Darstellung von vier parallelen Bahnen.

Bei den Ausführungsbeispielen gemäß den Figuren 1 und 2 ist zur Sicherung von Flächen, wie Wandflächen eines Tresors oder dgl., auf ein dünnes, platten- oder folienartiges, flexibles, elektrisch isolierendes Trägermaterial 1, beispielsweise ein Vlies, ein Textilmaterial oder eine Folie, ein in parallelen Bahnen eng beabstandet verlaufender Stromleiter 2, beispielsweise ein Kupferlackdraht, durch Aufnähen, Aufsticken, Aufsteppen oder dgl. aufgebracht, wobei der Stromleiter 2 entweder selbst als zugeführter Näh- oder Unterfaden mittels einer Nähmaschine verarbeitet oder über eine zusätzliche Rolle kontinuierlich zugeführt werden kann. Insbesondere im zweiten Fall wird der Stromleiter 2 von einem ihn umschlingenden Faden 5 festgehalten und fixiert, wie dies in Figur 3 dargestellt ist. Zur Fixierung können auch beispielsweise Kreuzstiche über den Stromleiter 2 genäht werden.

Das Aufnähen des Stromleiters 2 auf das Trägermaterial 1 kann schnell und automatisch gesteuert durch programmierbare Nähmaschinen durchgeführt werden, wobei eine hohe Festigkeit erreichbar ist und z.B. beliebige Aussparungen beim Nähen vorgesehen werden können. Dabei kann entweder der Stromleiter selbst wie ein Nähfaden verarbeitet werden, oder er wird aufgebracht und mittels eines Nähfadens aufgenäht, z.B. durch Zick- Zack-Nähen.

Der so aufgebrachte Stromleiter 2 hat nur einen Anfang 3 und ein Ende 4 und ist ansonsten durchgehend einstückig ausgebildet.

In der Regel wird die so gestellte, aus Stromleiter 2 und Trägermaterial 1 bestehende Stromleiterfläche der Alarmvorrichtung zur Sicherung von Flächen von programmierbaren Näh-, Stick-, Steppautomaten oder dgl. gefertigt, so daß größere Flächen hergestellt werden können.

Zur montagefreundlichen Verarbeitung der Stromleiterfläche(n) 2 der Alarmvorrichtung können auf diese doppelseitige Klebefolien aufgebracht werden. Dies ermöglicht ein einfaches Einkleben der so geschaffenen Stromleiterflächen in den zu schützenden Wertbehälter.

Die Stromleiterflächen können beispielsweise durch auf der Rückseite aufgesprühtes Flüssigwachs wasserundurchlässig gemacht und z.B. mit Beton oder dgl. hinterfüllt werden.

Ebenso ist es zur leichteren Montage möglich, die so für jede Wand- Boden- oder Deckelseite separat gefertigte Stromleiterfläche, auf einen festen Träger, z.B. eine Gipskartonplatte, aufzuziehen, zu fixieren und diese so entstandenen Komponenten der Alarmvorrichtung in das Wertbehältnis zu stellen.

Der aufgebrachte Stromleiter 2 wird bei eingeschalteter Alarmanlage mit einer Spannung oder einem elektrischen Strom baufschlagt. Ein Spannungs- bzw. Stromabfall, verursacht z.B. durch Aufbrechen, Aufbohren, Aufsägen oder dgl. bewirkt, eine Alarmauslösung über eine nicht dargestellte Elektronik der Alarmanlage.

## Patentansprüche

1. Alarmvorrichtung zur Sicherung von Flächen, wie Tresorflächen, Münzautomatenflächen oder dgl., mit einem platten- oder folienartigen Trägermaterial, auf dem in engem Abstand nebeneinander liegende Bahnen eines elektrisch an eine Alarmanlage angeschlossenen Stromleiters aufgebracht sind, dadurch gekennzeichnet, daß der Stromleiter (2) auf das flexible Trägermaterial (1) aufgenäht oder aufgestickt ist.

2. Alarmvorrichtung nach Anspruch 1, dadurch gekennzeichnet, daß der Stromleiter (2) ein Kupferlackdraht ist.

3. Alarmvorrichtung nach Anspruch 1 oder 2, dadurch gekenzeichnet, daß die auf dem Trägermaterial (1) aufgebrachten Bahnen des Stromleiters (2) mit einem Nähfaden aufgenäht sind.

4. Alarmvorrichtung nach Anspruch 1 oder 2, dadurch gekennzeichnet, daß der Stromleiter (2) nach Art eines Nähfadens aufgenäht ist.

5. Alarmvorrichtung nach einem der verhergehenden Ansprüche, dadurch gekennzeichnet, daß der Stromleiter (2) einstückig durchgehend ausgebildet ist.

6. Alarmvorrichtung nach einem der vorhergehenden Ansprüche, dadurch gekennzeichnet, daß das Trägermaterial (1) stromleiterfreie Aussparungen aufweist.

7. Alarmvorrichtung nach einem der vorhergehenden Ansprüche, dadurch gekennzeichnet, daß die aus dem Trägermaterial (1) und dem Stromleiter (2) gebildete Stromleiterfläche mit einer doppelseitigen Klebefolie versehen ist.

8. Alarmvorrichtung nach einem der vorhergehenden Ansprüche, dadurch gekennzeichnet, daß die vom Stromleiter (2) abgewandte Rückseite des Trägermaterials (1) mit einem wasserundurchlässigen Mittel, beispielsweise warmem, flüssigem Wachs, versehen ist.

9. Alarmvorrichtung nach einem der vorhergehenden Ansprüche, dadurch gekennzeichnet, daß das mit dem Stromleiter (2) versehene Trägermaterial (1) auf einen festen Träger, z.B. auf eine Gipskartonplatte, aufgezogen ist.

10. Alarmvorrichtung nach einem der vorhergehenden Ansprüche, dadurch gekennzeichnet, daß das Trägermaterial (1) ein Textil- oder Vliesmaterial ist.
